# EUROPÄISCHE PATENTANMELDUNG

(11) **EP 0 114 174 A1**
(43) Veröffentlichungstag der Anmeldung: **01.08.1984**
(21) Anmeldenummer: 83104379.9
(22) Anmeldetag: 04.05.1983
(51) Int. Cl.: B25B 5/14, B30B 15/04

(54) **Presse zur Rahmenherstellung**

(30) Priorität: 23.12.1982 DE 8236153 U
(71) Anmelder: MAWEG Dipl.-Ing. S. Knüpfer Maschinenfabrik GmbH & Co. KG, D-7303 Neuhausen/Filder (DE)
(72) Erfinder: Knüpfer, Siegfried, Dipl.-Ing., D-7303 Neuhausen a.d.F. (DE)
(74) Vertreter: Schmid, Berthold, Dipl.-Ing.

(57) **Zusammenfassung**

Presse zur Rahmenherstellung, wie z.B. Fensterrahmen, oder dergleichen, mit einem Pressenrahmen, der verstellbare Querund Längsträger aufweist. Das Grundgerüst besteht aus festen Stehern (5,6) und festen Querträgern (2,3). Die oberen Preßvorrichtungen sind an einem Hilfsträger (20) angeordnet, der parallel zu den Querträgern (2,3) verschieblich ist. Die beiden Enden dieses Hilfsträgers (20) sind mit je einem Kettentrieb (9,10) verbunden, so daß dieser Hilfsträger (20) gleichmäßig und parallel zu sich selbst auf und verstellt werden kann. Dadurch werden dann die oberen Preßvorrichtungen für die Längspressung und die Querpressung einschließlich einer Quer-Abstützvorrichtung (43) rasch, sicher und genau auf die gewünschte Rahmenhöhe eingestellt. Die Rahmenbreite wird in bekannter Weise dadurch eingestellt, daß man den bewegbaren Längsträger (4) parallel zu sich selbst verschiebt. Indirekt ist dieser bewegbare Längsträger (4) ebenso wie Zusatz-Längsträger (44,45, und 46), entlang denen die Längs-Preßvorrichtungen (24,25 und 26) verschieb- und feststellbar sind, mittels entsprechender Lagerungen (41,42,47,48) parallel zu sich selbst in Querrichtung verschoben.

## Beschreibung

Die Erfindung bezieht sich auf eine Rahmenpresse mit jeweils wenigstens einem festen Längsträger, zwei festen Querträgern sowie einem bewegbaren Längsträger und mit zumindest zwei oberen, mittels einer Antriebsvorrichtung einstellbaren Preßvorrichtungen, insbesondere Längs-Preßvorrichtungen. Der feste Längsträger und der feste Querträger legen für alle Größen der auf dieser Presse herstellbaren Rahmen eine untere, insbesondere die linke untere Ecke, fest. Wenn hier von "unten" und "oben" die Rede ist, so bezieht sich das auf eine Rahmenpresse mit einer etwa vertikalen Preßebene. Würde man diese Presse um etwa 90° kippen, so müßte der Begriff "unten" durch "vorne" und der Begriff "oben" durch "hinten" ersetzt werden, wenn man unterstellt, daß dem Benutzer der Rahmenpresse in diesem Falle der untere Querträger zugeordnet ist. Nachfolgend wird davon ausgegangen, daß sich die feste untere Ecke links an einer stehenden Rahmenpresse befindet, ohne daß dies einschränkend ausgelegt werden darf.

Um Rahmen geringerer Höhe herstellen zu können, muß man die oberen Preßvorrichtun^{g}en nach unten verschieben. Eine geringere Rahmenbreite erzielt man durch Verschieben des bewegbaren Längsträgers mit den Quer-Preßvorrichtunaen gegen den festen Längsträger hin.

Bei einer vorbekannten Rahmenpresse ist sowohl am festen als auch am bewegbaren Längsträger eine auf und ab verschiebbare, auf die jeweilige RahmenaröBe einstellbare Preßvorrichtung vorgesehen. Diese oberen Preßvorrichtungen sind jeweils an einer Eckplatte befestigt. Die Eckplatten können entlang ihrem Längsträger auf und ab verschoben und in der jeweils benötigten Verschiebelage festgesetzt werden. Die Fckplatte des festen Längsträgers besitzt außerdem noch eine obere Abstützfläche für den linken vertikalen Längsholm des Rahmens. In ähnlicher Weise ist an der rechten Eckplatte eine obere Abstützung für den rechten Vertikalholm des Rahmens vorgesehen. Sie wird durch die Anlagefläche einer Quer-Preßvorrichtung gebildet.

Jede der erwähnten Querpreßflächen ist demnach zusammen mit ihrer zugeordneten Längs-Preßvorrichtung auf und ab verschiebbar. Sollen Rahmen mit einem oder mehreren innenliegenden Längsholmen hergestellt werden, so ist für jeden zusätzlich noch eine Längs-Preßvorrichtung sowie eine untere Abstützfläche erforderlich. Alle diese Längs-Preßvorrichtungen können bei der vorbekannten Rahmenpresse, wie gesagt, auf und ab verschoben werden. Man erreicht dies beispielsweise mit Hilfe eines aus jeweils einer Gewindespindel und einer Verstellmutter bestehenden Verstellantriebs. Dabei werden sämtliche Gewindespindeln über jeweils ein Kegelradpaar durch eine gemeinsame, mit einem Antriebsmotor verbundene Hauptantriebswelle im Uhrzeiaersi .. in Gecenrichtung gedreht, Man erreicht auf diese Weise eine brauchbare, gleichmäßige Zustellung bzw. Anhebung sämtlicher zugehöriger Preßvorrichtungen.

Bei dieser vorbekannten Rahmenpresse wird indessen bemänaelt, daß ihr Aufbau verhältnismäßig aufwendig und dementsprechend störanfällig sowie teuer ist. Außerdem können nur relativ geringe Verstell^{g}eschwindi^{g}keiten erreicht werden. Es kommt noch hinzu, daß eine nachträgliche Umrüstung einer bereits bestehenden, beispielsweise von Hand einzustellenden Presse, kaum möglich ist.

Die Aufgabe der Erfindung besteht infolgedessen darin, eine Rahmenpresse der eingangs genannten Art so weiterzubilden, daß auf einfache und robuste sowie sichere Weise die Einstellung zumindest der Längs-Preßvorrichtungen auf das jeweils ^{g}ewünsch- te Maß rasch bewerkstelligt werden kann.

Zur Lösung dieser Aufgabe wird erfindungsgemäß vorgeschlagen, daß die Rahmenpresse gemäß dem Oberbegriff des Anspruchs 1 entsprechend dem kennzeichnenden Teil dieses Anspruchs ausgebildet ist. Durch die Verwendung des verschiebbar gelagerten Hilfsträgers erfolgt zwangsläufig eine genau gleichmäßige Auf- und Ab-Verstellung aller daran direkt oder indirekt befestigten Preßvorrichtungen u. dgl. Aufgrund seiner stabilen und robusten Konstruktion kann man diesen Hilfsträger so ausbilden und lagern, daß die Verwendung einer Antriebsvorrichtung mit vergleichsweise großer Verstellgeschwindigkeit möglich ist. Der Hilfsträger ist ein einfaches und platzsparendes sowie leicht herstellbares Bauelement, welches eine nachträgliche Ausrüstung einer zunächst nur von Hand einstellbaren Rahmenpresse mittels einer automatischen Einstellvorrichtung der erfindungsgemäßen Art ermöglicht.

Eine besonders bevorzugte Ausführungsform der Erfindung sieht vor, daß jedes Ende des einstellbaren Hilfsträgers mit einer endlosen, über zumindest zwei Kettenräder od. dgl. geführten Kette od. dgl. flexiblen Antriebsmittel einer als Kettentrieb ausgebildeten Antriebsvorrichtung verbunden ist, wobei jeweils eines der Fettenräder antreibbar ist. Letztere müssen natürlich so angetrieben und ausgelegt sein, daß eine Parallelverstellung des Hilfsträgers erfolgt. In diesem Zusammenhang ist es dann von besonderem Vorteil, wenn die beiden antreibbaren Kettenräder gleich groß und auf einer gemeinsamen Welle koaxial angeordnet sind, wobei die Welle mittels eines einzigen Motors in beiden Drehrichtungen antreibbar ist. Im übrigen wird man die Verbindung des Filfsträgers mit den Ketten zweckmäßigerweise lösbar ausbilden, um nicht nur die Montage, sondern auch die Wartung und gegebenenfalls Reparatur zu vereinfachen.

Eine weitere Ausgestaltung der Erfindung sieht vor, daß die verschiebbar gelagerte bzw. gelagerten Preßvorrichtungen zumindest über je ein oberes Rollenpaar od. dgl. am Hilfsträger abgestützt sind und sie sich zwischen dem einstellbaren Hilfsträger und einer dazu parallel im Abstand angeordneten Stützfläche, insbesondere eines Pressenrahmens oder eines daran gehaltenen Elements, befinden. Über diese rückwärtige Stützfläche wird jede Längs- Preßvorrichtung beim Verschieben auch dann geführt, wenn die Rollen auf dem Hilfsträger ohne seitliche Führung gleiten. Man erzielt dadurch an dieser Stelle eine Vereinfachung und Verbilli- gun^{g} der Konstruktion.

Eine Weiterbildung der Erfindung sieht vor, daß zumindest jede Längs-Preßvorrichtung an einem wenigstens an einem der Querträger verschiebbar abgestützten Zusatz-Längsträger in Längsrichtung dieses Querträgers verschiebbar gelagert ist, der an seinem unteren Ende eine Auflagefläche für einen unteren Rahmen-Querholm aufweist. Bei einem aus lediglich vier Holmen, nämlich zwei Längs- unr zwei Querholmen bestehenden Rahmen, sind nur zwei Zusatz-Längsträger vorgesehen. Der eine davon, beispielsweise der links an der Rahmenpresse angeordnete, ist dem linken festen Längsträger zugeordnet, und er bedarf bei herkömmlicher Rahmenausbildung an sich keiner verschiebbaren Lagerung. Der zweite befindet sich in diesem Falle rechts, und er wird zusammen mit dem rechten bewegbaren Längsträger verschoben, um die Rahmenpresse auf die vorgesehene Rahmenbreite einzustellen.

Weitere Zusatz-Längsträger, welche sich zwischen den beiden genannten befinden, werden nur dann benötigt, wenn der Rahmen zusätzlich noch mindestens einen innenliegenden Längsholm aufweisen muß. Letzterer wird dann während des Pressens auf einer unteren Abstützfläche dieses Zusatz-Längsträgers indirekt über den unteren Rahmenholm abgestützt, während die Preßkraft oben über den oberen Querholm von der Längs-Preßvorrichtung dieses Zusatz-Längsträgers aufgegeben wird.

Eine bevorzugte Ausführungsform der Erfindung sieht vor, daß jede Preßvorrichtung od. dgl. an ihrem Zusatz-Längsträger oder ihrem Längsträger, insbesondere hydraulisch oder pneumatisch, festklemmbar ist. Man vermeidet dadurch eine Übertragung der Preßkraft von den Rollen auf den betreffenden Längsträger oder Zusatz-Längsträger. Die Steuerung für diese Klemmvorrichtung wird so ausgebildet, daß das Pressen erst nach Beendigung des Anklenmens am Zusatz-Längsträger erfolgen kann. Umgekehrt wird dann nach Beendigung des Preßvorgangs zunächst die Preßkraft weggenommen und erst dann die Klemmvorrichtung gelöst.

Eine weitere Variante der Erfindung sieht vor, daß die dem festen Längsträger und/oder dem bewegbaren Längsträger zugeordnete Längs-Preßvorrichtung kuppelbar mit dem an dem betreffenden Längsträger verschiebbaren Quer-Abstützelement oder einer Quer- Preßvorrichtung oder einer Halterung für letztere verbunden ist. Demnach werden also beim Hochschieben oder Absenken des einstellbaren Hilfsträgers nicht nur sämtliche Längs-Preßvorrichtungen auf die vorgesehene Rahmenhöhe eingestellt, sondern zugleich auch die Quer-Preßvorrichtungen od. dgl. für die oberen Rahmenecken mitgenommen. Im übrigen können auch letztere an ihrem Längsträger vorzuasweise hydraulisch oder pneumatisch festklemmbar sein. Im Normalbetrieb bleiben die Längs- und Querpreßvorrichtungen für die oberen Rahmenecken zusammengekoppelt. Zu Reparaturzwecken oder in Sonderfällen kann man jedoch von der Abkuppelmöglichkeit Gebrauch machen. Im Falle der mehrfach angesprochenen Ausbildungsmöglichkeit einer derartigen Rahmenpresse kann man für die linke obere Rahmenecke eine feste Ouerabstützfläche vorsehen, während man dann an der rechten oberen Rahmenecke für das Ouerpressen einen Preßzylinder der Querpreßvorrichtung verwendet.

Quer-Pressvorrichtung verwendet.

Nachfolgend wird die Erfindung anhand der Zeichnung näher erläutert. Hierbei stellen dar:
Figur 1 eine schematisierte Vorderansicht einer Rahmenpresse für das Pressen eines Rahmens in einer etwa vertikalen, oben leicht nach hinten geneigten Ebene,
Figur 2 einen Schnitt gemäß der Linie II-II der Fig. 1 in vergrößertem Maßstab,
Figur 3 einen Schnitt nach der Linie III-III der Fig. l.

Die Rahmenpresse umfaßt einen festen Längsträger 1, zwei feste Querträger 2 und 3 sowie einen bewegbaren Längsträger 4. Die festen Träger 1, 2 und 3 bilden zusammen mit den insbesondere bis zum festen Querträger hochgezogenen Füßen 5 und 6 sowie Versteifungsträgern 7 zumindest im wesentlichen den Pressenrahmen 8.

Seitlich links und rechts des Pressenrahmens befindet sich ein Kettentrieb 9, 10. Er umfaßt jeweils eine endlose Kette 11, die über ein unteres 12, ein oberes 13 sowie ein Antriebs-Kettenrad 14 geführt ist. Ein zusätzliches Kettenrad 15 kann zum Spannen der Kette herangezogen werden. Ein Teil dieser endlosen Kette wird durch eine Platte 16 gebildet, die aufgrund einer Geradführung 17 in Richtung des Doppelpfeils 18 auf und ab verschiebbar ist. Zu diesem Zweck wird das Antriebs-Kettenrad 14 von einem Elektromotor 19, gegebenenfalls unter Zwischenschaltung eines Getriebes mit Rechts- oder Linkslauf, angetrieben, je nachdem, ob die Platte 16 abwärts oder aufwärts bewegt werden soll. In Fi^{g}. 2 nimmt sie ihre obere Endlage ein.

Mit den beiden Platten 16 ist ein Hilfsträger 20 fest verbunden, der infolgedessen die Auf- oder Abwärtsbewegung der Platten 16 mitmacht. Im übrigen sind die beiden Antriebs-Kettenräder 14 über eine Welle 21 drehfest miteinander gekuppelt. Die Geradführung 17 besteht beidseits jeweils aus einer Führungsleiste 22 od. dgl. und vorzugsweise zwei übereinander angeordneten Rollenpaaren 23 und 24 der Platte 16.

Am verschiebbar gelagerten Hilfsträger 20 sind wenigstens zwei Längs-Preßvorrichtungen 24 und 25 für die linke und rechte obere Rahmenecke in Pfeilrichtung 27 verschiebbar gelagert. Gemäß dem Ausführungsbeispiel kann noch zumindest eine weitere Längs-Preßvorrichtung vorgesehen sein, falls der zu pressende Rahmen einen inneren Längsholm besitzt. Auch sie ist selbstverständlich im Sinne des Doppelpfeils 27 verstellbar.

Des weiteren kann man am Hilfsträger 20 eine Quer-Preßvorrichtung 28 in Querrichtung verschiebbar lagern, die zum Pressen im oberen rechten Rahmenbereich benutzt wird. Für den linken oberen Rahmenbereich ist eine Querpreßplatte 29 vorgesehen, die eventuell ebenfalls in Horizontalrichtung verschiebbar am Längsträger 20 gelagert werden kann. An dieser sowie einer unteren Querpreßplatte 30 wird der linke Rahmenholm seitlich angelegt. Analog dazu liegt der rechte Vertikalholm des zu bildenden Rahmens an der oberen Quer-Preßvorrichtung 28 sowie einer unteren Quer-Preßvorrichtung 31 an. Die Anlageflächen sind dort allerdings zustellbar, weil sie durch die Preßflächen von Preßzylindern 32 bzw. 33 gebildet werden.

Dementsprechend sind für den unteren Rahmenquerholm nicht zustellbare feste Auflageflächen 34, 35 und 36 vorgesehen, während auf dem nicht dargestellten oberen Querholm des Rahmens bewegbare, d.h. in vertikaler Richtung zustellbare Aufla^{g}eflä- chen vorhanden sind, die durch die Preßfläche von oberen Preßzylindern 37, 38 und 39 gebildet werden. Diese Preßzylinder gehören den Längspreßvorrichtungen 24, 26 und 25 an.

Die Längspreßvorrichtung 25 kann mit der Querpreßvorrichtung 28 fest oder lösbar verbunden sein. Die strichpunktierte Linie 40 deutet eine nicht notwendigerweise an dieser Stelle vorgesehene lösbare Verbindung der beiden Preßvorrichtunaen an. Die Längs- Preßvorrichtungen 24, 25 und 26 sowie die Quer-Preßvorrichtung 28 sind jeweils über Rollen 41 und 42 oder Rollenpaare od. dgl. am Hilfsträger 20 gelagert und gehalten. Eine solche Lagerung ist auch für die Quer-Abstützvorrichtung 43 mit der Quer-Preßplatte 29 möglich bzw. vorgesehen. Demnach können also die Vorrichtungen 24, 25, 26, 28 und 43 über die Kettentriebe bzw. den damit auf und ab verstellbaren Hilfsträger 20 im Sinne des Doppelpfeils 18 nach unten bzw. nach oben gefahren werden. In nicht gezeigter Weise kann man die Vorrichtungen 24 und 43 in gleicher Weise miteinander fest oder lösbar kuppeln wie die Vorrichtungen 25 und 28. Während die Quer-Preßvorrichtung 28 und die Ouer-Abstützvorrichtung 43 am bewegbaren Längsträger 4 bzw. am festen Längsträger 1 auf und ab verschiebbar gelagert sind, sind für eine dementsprechende Lagerung der Längs-Preßvorrichtungen 24, 25 und 26 Zusatz-Längsträger 44, 45 und 46 vorgesehen. Diese sind gemäß Fig. l oben am festen Querträger 2 und unten am festen Querträger 3 im Sinne des Doppelpfeils 27 verschiebbar gelagert geführt, wobei wiederum Rollen oder Rollenpaare 47, 48 vorgesehen sind. Der feste Längsträger 1 und der Zusatz-Längsträger 4 werden, wie gesagt, normalerweise nicht verschoben. Demgegenüber verschiebt man den Zusatz-Längsträger 46 zusammen mit dem bewegbaren Längsträger 4, wenn beide mittels einer Kupplungsvorrichtung 40 zusammengehalten sind. Der Zusatz-Läna^{g}träger 45 wird separat für sich verstellt, so daß man ihn in jede beliebige Lage bezüglich der beiden äußeren Rahmen-Längsholme bringen kann. Nach dem Einstellen der Preß- und Anlageflächen auf die Maße des zu fertigenden Rahmens erfolgt ein Festklemmen aller verschiebbaren Preßvorrichtungen an ihren Verschiebeführungen, um eine Belastung der Rollen, Rollenpaare oder anderen Verschiebeführungselementen zu vermeiden. Derartige Klemmvorrichtungen 49 und 50 sind in Fig. 3 symbolisch dargestellt, und sie arbeiten vorzugsweise pneumatisch. Das Einstellen des bewegbaren Längsträgers 4 und gegebenenfalls des damit gekuppelten Zusatz-Längsträgers 46 erfolgt in bekannter Weise mittels eines nicht näher gezeigten Stellantriebs. Aus verschiedenen Gründen, nicht zuletzt um Gewicht und Kosten zu sparen, wird der Zusatz-Längsträger 45, wie gesagt, von Hand verschoben und eingestellt. Aus Fia. 3 ersieht man, daß sich die Auflagefläche 35 an einer Art Konsole am unteren Ende des Zusatz-Längsträgers 45 befindet. Entsprechendes gilt für die Auflageflächen 34 und 36.

Wenn man gemäß einer bevorzugten Ausführungsform der Erfindung bei einer oder mehreren der Längs-Preßvorrichtungen 24, 25, 26, die oben auf dem Hilfsträger 20 aufliegende Rolle 41 oder ge^{g}e-benenfalls ein oben aufliegendes Rollenpaar 41 abnehmbar oder um wenigstens 90° verschwenkbar ausbildet, sc kann man die betreffende Längs-Preßvorrichtung bei stillstehendem Hilfsträger entlang dem Zusatz-Längsträger 44, 45, 46 verschieben. Dementsprechendes gilt auch für die Quer-Preßvorrichtung 28 und Quer-Abstützvorrichtung 43. Von dieser besonderen Ausgestaltung macht man beispielsweise dann Gebrauch, wenn Rahmen hergestellt werden sollen, die eine spezielle Form haben, also nicht aus zwei gleichlangen Längs- und zwei Querholmen gleicher Länge bestehen. Es kann sich dabei um Atelierfenster od. dgl. handeln, bei denen beispielsweise der obere Querholm geneigt zum unteren Querholm verläuft oder auch eine abgewinkelte Form hat.

## Patentansprüche

1. Rahmenpresse mit jeweils wenigstens einem festen Längsträger (1), zwei festen Querträgern (2, 3) und einem bewegbaren Längsträger (4) und mit zumindest zwei oberen, mittels einer Antriebsvorrichtung einstellbaren Preßvorrichtungen, inbesondere Längs-Preßvorrichtungen, dadurch gekennzeichnet, daß die oberen Preßvorrichtungen u. d^{g}l. (24, 25, 26, 28, 43) an einem parallel zu den Querträgern (2, 3) verlaufenden, in Richtung des oder der Längsträger (1, 4) parallel zu sich selbst verschiebbar gelagerten Hilfsträger (20) anaeordnet und mindestens eine davon in dessen Längsrichtung verschiebbar und vorzugsweise auch feststellbar gehalten sind, wobei der Hilfsträger, insbesondere im Bereich seiner beiden Enden, mit der Antriebsvorrichtung (9, 10) verbunden ist.

2. Presse nach Anspruch 1, dadurch gekennzeichnt, daß jedes Ende des einstellbaren Hilfsträgers (20) mit einer endlosen, über zumindest zwei Kettenräder (12 bis 15) od. dgl. geführten Kette (11) od. dgl. flexiblen Antriebsmittel einer als Kettentrieb (9, 10) ausgebildeten Antriebsvorrichtung verbunden ist, wobei jeweils eines (14) der beiden Kettenräder antreibbar ist.

3. Presse nach Anspruch 2, dadurch gekennzeichnet, daß die beiden antreibbaren Kettenräder (14) gleich groß und auf einer gemeinsamen Welle koaxial angeordnet sind, wobei die Welle mittels eines Motors (19) in beiden Drehrichtungen antreibbar ist.

4. Presse nach wenigstens einem der vorhergehenden Ansprüche, dadurch gekennzeichnet, daß die verschiebbar gelagerte bzw. gelagerten Preßvorrichtungen (24, 25, 26, 28, 43) zumindest über ein oberes Rollenpaar (41, 42) od. dgl. am Hilfsträger (20) abgestützt sind und sie sich zwischen dem einstellbaren Hilfsträ- ^{g}er (20) und einer dazu parallel im Abstand angeordneten Stützfläche, insbesondere eines Pressenrahmens (8) oder eines daran gehaltenen Elements (44, 45, 46), befinden.

5. Presse nach wenigstens einem der vorhergehenden Ansprüche, dadurch gekennzeichnet, daß mindestens eine der Längs-Preßvorrichtungen (24, 25, 26) an einem wenigstens an einem der Querträger (2, 3) verschiebbar abgestützten Zusatz-Längsträger (44, 45, 46) in Längsrichtung dieses Querträgers (2, 3) verschiebbar gelagert ist, der an seinem unteren Ende eine Auflagefläche (34, 35, 36) für einen unteren Rahmenquerholm aufweist.

6. Presse nach Anspruch 5, dadurch gekennzeichnet, daß wenigstens ein Teil der Preßvorrichtungen od. dgl. (24, 25, 26, 28, 43) an ihrem Zusatz-Längsträger (44, 45, 46) bzw. ihrem Länasträger (l, 4) insbesondere hydraulisch oder pneumatisch festklemmbar ist.

7. Presse nach wenigstens einem der vorhergehenden Ansprüche, dadurch gekennzeichnet, daß die dem festen Längsträger (l) und/oder dem bewegbaren Längsträger (4) zugeordnete Längs-Preßvorrichtung (24, 25) abkuppelbar mit dem an dem betreffenden Längsträger verschiebbaren Querabstützelement (29) oder einer Quer-Preßvorrichtung (28) oder einer Halterung für letzteres verbunden ist.

8. Presse nach wenigstens einem der Ansprüche 5 bis 7, dadurch gekennzeichnet, daß wenigstens ein Teil der Preßvorrichtungen (24, 25, 26, 28, 43) abkuppelbar am Hilfsträger (20) gelagert ist, wobei insbesondere die auf dem Hilfsträger oben aufliegende Rolle (41) oder Rollenpaar abnehmbar oder verschieb- oder verschwenkbar ist.
